# EUROPÄISCHE PATENTSCHRIFT

(11) **EP 1 268 336 B1**
(45) Veröffentlichungstag und Bekanntmachung des Hinweises auf die Patenterteilung: **05.01.2005**
(21) Anmeldenummer: 01903663.1
(22) Anmeldetag: 20.01.2001
(51) Int. Cl.: B66F 3/12

(54) **WAGENHEBER**
JACK
CRIC

(30) Priorität: 18.03.2000 DE 10013485
(43) Veröffentlichungstag der Anmeldung: 02.01.2003
(73) Patentinhaber: ThyssenKrupp Bilstein GmbH, 58256 Ennepetal (DE)
(72) Erfinder: ALTEN, Ferdinand, 54429 Mandern (DE)
(86) Internationale Anmeldenummer: PCT/EP2001/000631
(87) Internationale Veröffentlichungsnummer: WO 2001/070617

(56) Entgegenhaltungen:
- EP-A- 0 688 736
- EP-A- 0 749 936

## Beschreibung

Die Erfindung betrifft einen Wagenheber mit einem auf dem Untergrund stehenden Standkörper und einem an diesem Standkörper um eine horizontale Schwenkachse beweglich befestigten Tragarm nach dem Oberbegriff des Anspruchs 1.

Bei Wagenhebern mit einer über einen Aufsetzfuß auf den Boden aufsetzbaren Standsäule und einem mit seinem einen Ende an letzter angelenkten und für den Hubvorgang gegenüber der Standsäule hochschwenkbaren Tragarm ist vor allem darauf zu achten, dass die Standsäule des Wagenhebers in Bezug auf den Boden bzw. das anzuhebende Fahrzeug unter einem bestimmten. Winkel angesetzt, d.h. auf den Boden aufgesetzt wird. Nur so kann vermieden werden, dass beim Anheben des Fahrzeuges die Last nicht richtig aufgenommen wird und der Wagenheber, gegebenenfalls aber auch das Fahrzeug, wegrutscht, weil die Wirkungslinie der Last nicht stets durch den Aufsetzfuß verläuft. Um das Aufsetzen des Wagenhebers auf den Boden mit der richtigen Neigung seiner Standsäule auch im Wagenhebergebrauch ungeübten Personen zu erleichtern, ist es deshalb aus der EP 0 688 736 A1 bekannt, einen durch die Bewegung des Tragarms an der Standsäule längsverschieblichen Steuerschieber dazu zu verwenden, den Aufsetzwinkel des Wagenhebers dadurch festzulegen, dass entweder der an der Standsäule beweglich angeschlossene Fuß in seiner Bewegung gesteuert wird oder bei einem festen Fuß ein zweiter Aufsetzpunkt für den Wagenheber vorgesehen ist.

Die Bewegung des Tragarms wird bekanntermaßen über ein an dem dem freien Ende des Tragarms gegenüberliegenden Ende angeordnetes Verzahnungssegment, das mit einer Längsverzahnung des Steuerschiebers zusammenwirkt, übertragen. Nachteilig nach dem bekannten Stand der Technik ist der Steuerschieber als kompliziertes Blechformteil ausgebildet. Das erhöht nicht nur den Fertigungsaufwand. Es erhöht auch nachteilig das Gewicht des gesamten Wagenhebers.

Der Erfindung liegt die Aufgabe zu Grunde, den Steuerschieber zu vereinfachen und seine Herstellung preiswerter zu gestalten.

Diese Aufgabe wird erfindungsgemäß durch die Merkmale des Anspruchs 1 gelöst. Vorteilhafte Aus- und Weiterbildungen sind in den Ansprüchen 2 bis 8 beschrieben.

Die mit der Erfindung erzielten Vorteile bestehen insbesondere darin, dass bei der zweiteiligen Ausbildung eines Steuerschiebers einfache und preiswerte Materialien verwendet werden können. Dadurch kann auch das Gewicht des Steuerschiebers verringert werden. Weiterhin vorteilhaft kann in einfacher Weise der Steuerschieber an Standsäulen unterschiedlicher Länge in der Form einfach angepasst werden, als dass nur ein Schubteil mit angepasster Länge an das Führungsteil angebracht wird, ohne dass die anderen Teile verändert werden müssen.

Ein Ausführungsbeispiel der Erfindung ist in der Zeichnung dargestellt und wird im Folgenden näher beschrieben. Es zeigen
Fig. 1 einen Querschnitt durch einen erfindungsgemäßen Wagenheber,
Fig. 2 die Seitenansicht des Steuerschiebers,
Fig. 3 die Ansicht des Steuerschiebers und
Fig. 4 einen Schnitt durch das mit der Gegenverzahnung ausgebildete Teil des Steuerschiebers.

Beim Steuerschieber nach dem Ausführungsbeispiel handelt es sich um einen Einarmgelenk-Wagenheber mit einem schwenkbar angelenkten Fuß. Derartige Wagenheber weisen, wie in Fig. 1 dargestellt, einen Standkörper, bestehend aus einer Standsäule 1, an deren Aufstandsende schwenkbeweglich ein Fuß 2 angelenkt ist, auf. Der Fuß 2 steht mit seiner Aufstandsfläche 3 auf dem Untergrund 4. Im oberen Bereich ist ebenfalls schwenkbeweglich an der Standsäule 1 ein Tragarm 5 angelenkt. Am freien Ende 6 des Tragarms 5 wird ein der Gegenaufnahme des anzuhebenden Fahrzeugs angepasstes, nicht dargestelltes Tragelement angebracht. Dieses Tragelement kann ebenfalls kippbeweglich oder in anderer Form ausgebildet sein und umgreift beispielsweise die Schwellernaht des anzuhebenden Fahrzeuges. Standsäule 1 und Tragarm 5 sind über eine Bewegungsspindel 7 miteinander verbunden. Eine nicht dargestellte Bewegungsmutter am oberen Ende 8 der Standsäule 1 bewirkt, dass beim Drehen der Bewegungsspindel 7, die üblicherweise mit einer Handkurbel 9 ausgebildet ist, der Tragarm 5 gegenüber der Standsäule 1 verschwenkt wird, wodurch ein Heben oder Senken des freien Endes 6 des Tragarms 5 und damit des Fahrzeuges gegenüber dem Untergrund 4 bewirkt wird.

Beim im Ausführungsbeispiel beschriebenen Wagenheber wird die Schwenklage des schwenkbeweglich an der Standsäule 1 angelenkten Fußes 2 über einen Steuerschieber 10 gesteuert. Dieser Steuerschieber 10 ist im Detail in den Fig. 2 bis 4 dargestellt.

Sowohl Fuß 2 als auch Standsäule 1 und Tragarm 5 sind aus Blech hergestellt und weisen einen U-förmigen Querschnitt auf. Sie besitzen somit jeweils einen Mittelschenkel und zwei Seitenschenkel. Am dem freien Ende 6 gegenüberliegenden Ende des Tragarms 5 sind die Seitenschenkel 11 des Tragarms 5 über etwa 180° mit einer Verzahnung - hier einer Rundverzahnung - ausgebildet. Der Mittelschenkel 12 des Tragarms 5 reicht nicht bis zur Verzahnung. Von daher entstehen zwei Zahnsegmente 13. Im Eingriffsbereich der Verzahnung des Tragarms 5 ist der Mittetschenkel 14 der Standsäule 1 konvex nach außen ausgebeult. Durch diese Ausbeulung 15 wird eine Freigängigkeit der Zahnsegmente 13 gegenüber dem Mittelschenkel 14 der Standsäule 1 erzielt.

Der Steuerschieber 10 ist zweiteilig, bestehend aus einem Führungsteil 16 und einem Schubteil 17, ausgebildet. Im Ausführungsbeispiel ist das Führungsteil 16 aus Blech hergestellt und weist einen W-förmigen Querschnitt auf. Als Gegenverzahnung sind im Führungsteil 16 Lochungen 18 eingebracht, in die die Zähne der Zahnsegmente 13 eingreifen. Das Schubteil 17 wird im Ausführungsbeispiel durch eine Stange gebildet, die an ihrem unteren Ende 19 eine Kröpfung 20 aufweist. Der Steuerschieber 10 drückt mit seinem unteren Ende 19 auf den hier die Aufstandsfläche 3 bildenden Mittelschenkel des Fußes 2. Je nachdem, unter welchem Winkel und mit welcher Länge die Kröpfung 20 abgewinkelt ist, steht das Ende 19 des Steuerschiebers 10 an einem anderen Punkt auf der Aufstandsfläche 3 des Fußes 2 auf. Dadurch kann das Steuerungsverhalten des Fußes 2 an die Gegebenheiten des anzuhebenden Fahrzeuges angepasst werden.

Die zweiteilige Ausbildung des Steuerschiebers 10 bringt nicht nur eine Gewichtsreduzierung. Sie hat des Weiteren noch den Vorteil einer einfacheren Herstellung und einer Anpassung des Wagenhebers an das anzuhebende Fahrzeug unter Beibehaltung vieler gleicher Bauteile. Des Weiteren können unterschiedliche Materialien von Führungsteil 16 und Schubteil 17 miteinander kombiniert werden. Für das Führungsteil 16 kann beispielsweise auch anstatt Metallblech ein Kunststoffteil, das gespritzt oder gegossen sein kann, verwendet werden. Es kann aber auch beispielsweise ein Druckgussteil aus Metall zum Einsatz kommen. Weiterhin vorteilhaft ist es möglich, bei unterschiedlich langer Standsäule 1 für verschiedene Fahrzeugtypen gleiche Tragarme 5 mit gleichen Verzahnungen und gleiche Führungsteile 16 einzusetzen. Es ist lediglich notwendig, unterschiedlich lange Schubteile 17 an das Führungsteil 16 anzubringen. Die Verbindung zwischen Führungsteil 16 und Schubteil 17 kann mittels Schweißen, Klipsen oder Verstemmen erfolgen.

Wie insbesondere aus Fig. 4 erkennbar, ist das Führungsteil 16 mit einem W-förmigen Querschnitt ausgebildet. Diese Ausbildung, durch die zwei Längsrillen 21 entstehen, weist den Vorteil auf, dass die am Tragarm 5 angeordneten Zahnsegmente 13 durch die Seitenflächen der Längsrillen 21 seitlich geführt werden. Dadurch wird ein Ausknicken der Zahnsegmente 13 verhindert.

Bezugszeichenliste
- 1.: Standsäule
- 2.: Fuß
- 3.: Aufstandsfläche
- 4.: Untergrund
- 5.: Tragarm
- 6.: Ende
- 7.: Bewegungsspindel
- 8.: Ende
- 9.: Handkurbel
- 10.: Steuerschieber
- 11.: Seitenschenkel
- 12.: Mittelschenkel
- 13.: Zahnsegment
- 14.: Mittelschenkel
- 15.: Ausbeulung
- 16.: Führungsteil
- 17.: Schubteil
- 18.: Lochung
- 19.: Ende
- 20.: Kröpfung
- 21.: Längsrille

## Patentansprüche

1. Wagenheber mit einem auf dem Untergrund (4) stehenden Standkörper, bestehend aus Standsäule (1) und Fuß (2) und einem an der Standsäule (1) um eine festgelegte horizontale Schwenkachse beweglich befestigten Tragarm (5), der direkt oder indirekt von einer Bewegungsspindel (7) gegenüber dem Untergrund (4) angehoben oder abgesenkt wird, an seinem freien Ende (6) ein festes oder schwenkbewegliches Tragteil trägt und am in die Standsäule (1) eingreifenden Ende eine Verzahnung aufweist, welche in eine Gegenverzahnung eines Steuerschiebers (10) eingreift und den Steuerschieber (10) parallel zur Längserstreckung der Standsäule (1) verschiebt, **dadurch gekennzeichnet, dass** der Steuerschieber (1) wenigstens aus zwei getrennten Teilen ausgebildet ist bestehend aus einem die Gegenverzahnung aufweisenden Führungsteil (16) und einem Schubteil (17), wobei beide getrennten Teile miteinander verbunden wurden.

2. Wagenheber nach Anspruch 1, **dadurch gekennzeichnet, dass** das Schubteil (17) als Stange ausgebildet ist und fußseitig an der Standsäule (1) geführt wird.

3. Wagenheber nach Anspruch 1 oder Anspruch 2, **dadurch gekennzeichnet, dass** Führungsteil (16) und Schubteil (17) mittels Schweißen, Klipsen oder Verstemmen miteinander verbunden sind.

4. Wagenheber nach einem oder mehreren der Ansprüche 1 bis 3, **dadurch gekennzeichnet, dass** das Führungsteil (16) als Blechteil ausgebildet ist und mit einer oder mehreren Anlageflächen am Mittelschenkel (14) einer mit einem U-förmigen Querschnitt ausgebildeten Standsäule (1) anliegt.

5. Wagenheber nach einem oder mehreren der Ansprüche 1 bis 4, **dadurch gekennzeichnet, dass** der Tragarm (5) einen U-förmigen Querschnitt aufweist und jeweils eine Verzahnung an jedem Ende der beiden Seitenschenkel (11) angeordnet ist.

6. Wagenheber nach Anspruch 5, **dadurch gekennzeichnet, dass** das Führungsteil (16) einen W-förmigen Querschnitt mit zwei Längsrillen (21) aufweist und die Verzahnungen des Tragarms (5) durch die Seitenflächen der Längsrillen (21) seitlich geführt werden.

7. Wagenheber nach einem oder mehreren der Ansprüche 1 bis 6, **dadurch gekennzeichnet, dass** die Gegenverzahnung als Lochung (18) im Führungsteil (16) ausgebildet ist.

8. Wagenheber nach einem oder mehreren der Ansprüche 1 bis 7, **dadurch gekennzeichnet, dass** das Führungsteil (16) als Guss- oder Pressteil aus Metall oder Kunststoff hergestellt ist.

## Claims

1. Vehicle jack having a stand body, which stands on the ground (4), consisting of a stand column (1) and foot (2) and of a support arm (5) which is attached to the stand column (1) so as to move about a fixed horizontal pivot axis, which is raised or lowered with respect to the ground (4) directly or indirectly by a movement spindle (7) and which at its free end (6) has a fixed or pivotably moveable support part and at the end engaging in the stand column (1) has toothing which engages into counterpart toothing on a control slide (10) and displaces the control slide (10) in parallel with the longitudinal extension of the stand column (1), **characterised in that** the control slide (1) is formed from at least two separate parts consisting of a guide part (16) comprising the counterpart toothing and of a pushing part (17), wherein the two separate parts have been connected to each other.

2. Vehicle jack as claimed in claim 1, **characterised in that** the pushing part (17) is formed as a rod and is guided on the stand column (1) at the foot side.

3. Vehicle jack as claimed in claim 1 or claim 2, **characterised in that** the guide part (16) and the pushing part (17) are connected to each other by welding or by a clipping or prying attachment.

4. Vehicle jack as claimed in any one or several of claims 1 to 3, **characterised in that** the guide part (16) is formed as a sheet metal part and lies with one or a plurality of contact surfaces against the central limb (14) of a stand column (1) formed with a U-shaped cross-section.

5. Vehicle jack as claimed in any one or several of claims 1 to 4, **characterised in that** the support arm (5) has a U-shaped cross-section and toothing is disposed at each end of the two lateral limbs (11).

6. Vehicle jack as claimed in claim 5, **characterised in that** the guide part (16) has a W-shaped cross-section with two longitudinal grooves (21) and the toothing arrangements of the support arm (5) are laterally guided by the lateral surfaces of the longitudinal grooves (21).

7. Vehicle jack as claimed in any one or several of claims 1 to 6, **characterised in that** the counterpart toothing is formed by perforations (18) in the guide part (16).

8. Vehicle jack as claimed in any one or several of claims 1 to 7, **characterised in that** the guide part (16) is produced from metal or synthetic material as a cast or pressed part.

## Revendications

1. Cric pour véhicule automobile, avec une structure de support (4) reposant sur le sol, constituée d'une colonne (1) et d'un pied (2), et d'un bras de support (5), fixé à la colonne (1) de manière mobile autour d'un axe de pivotement horizontal fixe, qui peut être soulevé ou abaissé de manière directe ou indirecte, vis-à-vis du sol (4), par une tige filetée (7), bras qui porte à son extrémité libre (6) un organe de support fixe ou mobile en pivotement, et présente, à l'extrémité en prise avec la colonne (1), une denture qui engrène avec une contre-denture d'un coulisseau de commande (10), et le coulisseau de commande (10) se déplace en translation parallèlement à l'étendue longitudinale de la colonne (1), **caractérisé en ce que** le coulisseau de commande (10) est réalisé au moins à partir de deux pièces distinctes, comprenant une pièce de guidage (16) présentant la contre-denture, et une pièce de poussée (17), les deux pièces distinctes étant assemblées.

2. Cric pour véhicule automobile selon la revendication 1, **caractérisé en ce que** la pièce de poussée (17) est réalisée sous la forme d'une tringle, et est guidée sur la colonne (1), du côté du pied.

3. Cric pour véhicule automobile selon la revendication 1 ou la revendication 2, **caractérisé en ce que** la pièce de guidage (16) et la pièce de poussée (17) sont assemblées par soudage, enclenchement ou matage.

4. Cric pour véhicule automobile selon une ou plusieurs des revendications 1 à 3, **caractérisé en ce que** la pièce de guidage (16) est réalisée sous la forme d'une pièce en tôle, et repose avec une ou plusieurs surfaces sur l'aile médiane (14) d'une colonne (1) réalisée avec une section transversale en U.

5. Cric pour véhicule automobile selon une ou plusieurs des revendications 1 à 4, **caractérisé en ce que** le bras de support (5) présente une section transversale en U, et une denture est disposée à chaque extrémité des deux ailes latérales (11).

6. Cric pour véhicule automobile selon la revendication 5, **caractérisé en ce que** la pièce de guidage (16) présente une section transversale en W avec deux rainures longitudinales (21), et les dentures du bras de support (5) sont guidées latéralement par les surfaces latérales des rainures longitudinales (21).

7. Cric pour véhicule automobile selon une ou plusieurs des revendications 1 à 6, **caractérisé en ce que** la contre-denture est réalisée sous la forme de perforations (18) dans la pièce de guidage (16).

8. Cric pour véhicule automobile selon une ou plusieurs des revendications 1 à 7, **caractérisé en ce que** la pièce de guidage (16) est fabriquée sous la forme d'une pièce moulée ou fabriquée à la presse, en métal ou en matière synthétique.
